# FASCICULE DE BREVET EUROPEEN

(11) **EP 0 250 312 B1**
(45) Date de publication et mention de la délivrance du brevet: **03.06.1992**
(21) Numéro de dépôt: 87401345.1
(22) Date de dépôt: 12.06.1987
(51) Int. Cl.: B21K 1/30

(54) **Procédé pour la réalisation de pignons dont le bord d'attaque des dents forme un angle à arête vive**
Verfahren zur Herstellung von Zahnrädern, deren Zahneingriffsflächen einen scharfkantigen Winkel bilden
Method of making pinions of which the tooth-driving surfaces form a sharp-edged angle

(30) Priorité: 18.06.1986 FR 8608788
(43) Date de publication de la demande: 23.12.1987
(73) Titulaire: REGIE NATIONALE DES USINES RENAULT, 92109 Boulogne-Billancourt (FR); Garconnet, Michel, F-76510 Saint-Nicolas-D'Aliermont (FR)
(72) Inventeur: Garconnet, Michel Jean, F-76510 Saint-Nicolas-d'Aliermont (FR)
(74) Mandataire: Saint Martin, René

(56) Documents cités:
- WO-A-86/00838
- FR-A- 2 183 774
- FR-A- 2 249 721
- FR-A- 2 557 946
- US-A- 3 688 549
- PATENT ABSTRACTS OF JAPAN, vol. 7, no. 106 (M-213)[1251], 10 mai 1983; & JP-A-58 29 540 (TOYOTA JIDOSHA KOGYO K.K.) 21-02-1983

## Description

L'invention concerne un procédé pour la réalisation d'une denture de crabotage sous la forme d'une couronne dont le bord d'attaque forme un angle à arête vive conforme au préambule de la revendication 1.

Les dentures de ce type sont, par exemple, utilisées dans la construction de boîtes de vitesses, le bord d'attaque étant constitué par le bord des dents qui est dirigé vers, et qui engrène avec, une autre denture. Ces deux dentures sont mobiles relativement et il est donc important de former sur le bord d'attaque de la denture considérée un angle à arête vive permettant à ces deux dentures de venir en prise l'une avec l'autre lors de leur déplacement relatif.

Jusqu'à présent, ce genre de dentures est réalisé par usinage et sont donc très onéreuses.

On a également tenté de réaliser ces dentures par matriçage mais cela sans succès car il a été jusqu'à présent impossible d'obtenir des dentures dont les faces du bord d'attaque forment entre elles un angle à arête vive.

La publication WO-A-86-00838 décrit un procédé de forgeage à froid d'une denture de crabotage préalablement montée sur un support.

Selon ce procédé on forge un semi-produit sur son support cylindrique définitif avant d'engager le processus de forgeage et de calibrage de la denture.

L'invention a pour objet de faciliter la confection de la denture de calibrage avant son montage sur le pignon.

Conformément à l'invention on utilise un procédé conforme à la caractéristique de la revendication 1.

Suivant une autre caractéristique de l'invention, la troisième opération de matriçage est suivie d'une quatrième opération de matriçage intéressant les flancs des dents délimitant les zones inter-dents afin de former des flancs des dépouilles orientées à l'opposé des sommets à angle vif des bords d'attaque.

Suivant une autre caractéristique de l' invention, le pignon est réalisé par une opération de découpage, le bord d'attaque à angle vif étant réalisé sur la face du pignon opposée à la face d'attaque lors de l'opération de découpage.

L'invention est représentée à titre d'exemples non limitatifs sur les dessins ci-joints dans lesquels :
- la figure 1 est une vue en élévation d'un pignon conforme à l'invention dont le bord d'attaque des dents forme un angle à arête vive,
- la figure 2 est une coupe partielle suivant A-A de la figure 1,
- les figures 3, 4, 5 et 6 sont des coupes d'une dent' établies suivant A-A de la figure 1 et illustrant les opérations successives subies par cette dent au cours de la fabrication du pignon.

La présente invention a, en conséquence, pour but la réalisation par matriçage d'une denture de crabotage dont le bord d'attaque des dents forme un angle à arête vive.

Cette denture de crabotage 1 comporte ainsi des dents 2 dont le bord d'attaque 3 est orienté vers une face latérale de la denture de crabotage, ce bord d'attaque étant délimité (voir figure 6) par deux faces planes 4 et 5 inclinées par rapport à l'axe X-X de la dent et formant entre elles une arête vive 6. L'axe X-X passant par le sommet 6 de la dent est, dans cet exemple, situé dans son plan médian et les deux faces 4 et 5 d'inclinaison identique, sont symétriques l'une par rapport à l'autre et forment un angle "C".

La première opération pour la confection de cette denture de crabotage consiste à découper une ébauche (non représentée) dans une plaque de métal, cette ébauche présentant à sa périphérie des ébauches de dents de forme générale parallélépipédique.

Lors de cette opération de découpage fin, la plaque de métal présente un arrondi 7 sur les bords d'attaque du poinçon de découpage et le bord d'attaque 3 des dents sera formé sur la face opposée de l'ébauche. Après découpage fin de l'ébauche, celle-ci subit une opération de rectification des deux faces 8 et 9 afin de former des faces parfaitement planes et d'écartement désiré, de façon que cette ébauche ainsi rectifiée puisse subir favorablement les opérations ultérieures de matriçage.

La première opération de matriçage consiste (voir figure 3) à former une première face plane inclinée 10 sur l'ébauche de dent, ce matriçage étant tel que cette face plane 10 est sécante, par sa partie supérieure, de l'axe X-X des dents comprenant leur plan médian.

Les dents de la denture de crabotage subissent alors une seconde opération de matriçage illustrée sur la figure 4, selon laquelle on forme une seconde face 11 inclinée par rapport à l'axe X-X des dents, cette face 11 étant sécante de cet axe X-X de façon que le sommet 12 délimité par les deux faces 10 et 11, soit situé du côté de la face 10. On remarquera que, au cours de cette opération de matriçage de la face 11, la face 10 est légèrement déplacée et déformée et prend une forme concave comme cela est représenté en 10₁ sur la figure 4. Cela résulte de l'opération de repoussage du métal situé en 13, ce métal étant repoussé, d'une part, vers cette face 10, d'autre part, vers l'intérieur de la dent pour combler parfaitement les parties évidées de la matrice utilisée.

La denture de crabotage subit ensuite une troisième opération de matriçage illustrée sur la figure 5, cette troisième opération intéressant simultanément les deux faces 10₁ et 11 afin de former les deux faces planes 4 et 5 du bord d'attaque 3 de la dent et afin de recentrer l'arête 12 qui devient l'arête 6 située dans le plan médian de la dent contenant l'axe X-X. Cette arête 6 est à angle vif et cela du fait des opérations successives préliminaires illustrées sur les figures 3 et 4 sans lesquelles une telle arête vive ne pourrait être obtenue.

La denture de crabotage ainsi obtenue pourvue du bord d'attaque désiré, pourra éventuellement subir une opération complémentaire de matriçage, illustrée sur la figure 6, ayant pour effet de former des angles de dépouille D sur les faces latérales 14 et 15 situées en regard l'une de l'autre des dents, et délimitant entre elles les zones inter-dents.

Dans le cas d'une boîte de vitesses, ces angles de dépouille D seront destinés à compenser les éventuels défauts de parallélisme des dents des pignons engrènant l'un l'autre, compte tenu par exemple des jeux obligatoires.

Lors des opérations successives de matriçage illustrées sur les figures 3, 4, 5 et 6, on met en oeuvre des matrices adaptées à chaque opération et, en particulier, chaque matrice présente des parties mâles adaptées, délimitant les zones inter-dents du pignon et destinées à maintenir le métal constituant ces dents lors des opérations de matriçage successives. En outre, les parties mâles des matrices délimitant les zones inter-dents de la denture de crabotage, sont de largeur réduite d'une opération à l'opération suivante, afin de permettre l'introduction de la pièce dans la matrice considérée.

Egalement, dans l'exemple représenté, le bord d'attaque 3 est situé perpendiculairement à une face latérale de la denture de crabotage. Cependant, toute autre inclinaison pourra être adoptée suivant le genre d'engrenage devant être réalisé, l'arête de ce bord d'attaque pouvant également être parallèle à l'axe de la denture de crabotage.

Il est prévu conformément à l'invention, de réaliser initialement, éventuellement au cours de l'opération de découpage fin, des perçages dans la zone centrale de l'ébauche, ces perçages servant de moyens de centrage pour le positionnement de l'ébauche au cours des opérations ultérieures et successives de matriçage. Lorsque l'ébauche est réalisée, on lui fait alors subir une opération de découpage ayant pour effet de réaliser cette ébauche sous la forme d'une couronne, comme cela est représenté sur la figure 1.

## Revendications

1. Procédé pour la réalisation d'une denture de crabotage sous la forme d'une couronne à bord d'attaque formant un angle à arête vive, consistant à former sur le bord d'attaque (3) de chaque dent à réaliser, une première face (10) sécante à l'axe XX de la dent, à une seconde face (11) sécante audit axe et opposée par rapport à la première face, et à former les flancs (14 et 15) des dents délimitant les zones inter-dents afin de former des dépouilles (D) orientées à l'opposé des sommets (6) des dents, caractérisé par le fait que l'on réalise une ébauche de la denture par découpage dans une plaque de métal et que l'on forme les premières et les secondes faces (10 et 11) par des opérations successives de matriçage, suivies d'une opération de matriçage simultanée desdites premières et secondes faces (10, 11) en formant les bords d'attaque des dents, et que l'on forme les flancs (14, 15) des dents également par une opération de matriçage.

2. Procédé selon la revendication 1 caractérisé par le fait que le bord d'attaque (3) est réalisé sur la face de la denture opposée à la face d'attaque lors de l'opération de découpage.

3. Procédé selon l'une quelconque des revendications précédentes, caractérisé en ce que la denture subit, avant les opérations de matriçage, une opération de découpage ayant pour effet de réaliser au moins un perçage dans la zone centrale de l'ébauche, ce perçage servant de moyen de centrage pour le positionnement de l'ébauche au cours des opérations de matriçage successives et que l'on soumet la denture obtenue après les opérations de matriçage, à une opération de découpage ayant pour effet de réaliser cette denture sous la forme d'une couronne.

## Claims

1. A process for the production of a dog engagement tooth arrangement in the form of a ring with a leading edge forming a sharp-edged angle, comprising forming on the leading edge (3) of each tooth to be produced a first face (10) which is in secant relationship with the axis XX of the tooth, a second face (11) which is in secant relationship with said axis and in opposite relationship to the first face, and forming the sides (14 and 15) of the teeth which define the gaps between the teeth in order to form tapers (D) which are oriented in opposite relationship to the tips (6) of the teeth, characterised in that a blank for the tooth arrangement is produced by cutting out same from a metal plate, that the first and second faces (10 and 11) are formed by successive die shaping operations followed by a simultaneous die shaping operation for the first and second faces (10, 11), forming the leading edges of the teeth, and that the sides (14, 15) of the teeth are also formed by a die shaping operation.

2. A process according to claim 1 characterised in that the leading edge (3) is produced on the face of the tooth arrangement which is opposite to the leading face in the cutting operation.

3. A process according to either one of the preceding claims characterised in that, prior to the die shaping operations, the tooth arrangement is subjected to a cutting operation, the effect of which is to produce at least one opening in the central zone of the blank, said opening serving as a centering means for positioning of the blank in the course of the successive die shaping operations, and that the tooth arrangement obtained after the die shaping operations is subjected to a cutting operation, the effect of which is to produce said tooth arrangement in the form of a ring.

## Patentansprüche

1. Verfahren zur Herstellung eines Klauenverzahnung in Form eines Kranzes, deren Zahneingriffsflächen einen scharfkantigen Winkel bilden, wobei an der Zahneingriffsfläche (3) eines jeden herzustellenden Zahnes eine erste Fläche (10) geformt wird, die die Achse (XX) des Zahnes schneidet, eine zweite Fläche (11) geformt wird, die diese Achse schneidet und die der ersten Fläche gegenüberliegt und Schrägen (14, 15) an den Zähnen geformt werden, welche Zwischenzahnabschnitte begrenzen, um dergestalt Überhänge zu bilden, die entgegen den Zahnspitzen (6) ausgerichtet sind, dadurch gekennzeichnet, daß ein Zahnungsrohling durch Ausschneiden aus einer Metallplatte hergestellt wird, daß die ersten und zweiten Flächen (10, 11) durch aufeinanderfolgendes Gesenkschmieden geformt werden, wonach durch gleichzeitiges Gesenkschmieden der ersten und zweiten Flächen (10, 11) die Zahneingriffsflächen geformt werden und daß die Schrägen (14, 15) der Zähne ebenfalls durch Gesenkschmieden geformt werden.

2. Verfahren nach Anspruch 1, dadurch gekennzeichnet, daß die Zahneingriffsfläche (3) auf derjenigen Fläche der Verzahnung geformt wird, die der Zahneingriffsfläche während des Ausschneidens gegenüberliegt.

3. Verfahren nach einem der vorhergehenden Ansprüche, dadurch gekennzeichnet, daß die Verzahnung vor dem Gesenkschmieden einem Schneideprozeß unterworfen wird, um wenigstens eine Bohrung im Mittenabschnitt des Rohlings herzustellen, die als Zentrieranordnung zum Ausrichten des Rohlings während der verschiedenen aufeinanderfolgenden Gesenkschmiedevorgänge dient und daß die dergestalt erhaltene Verzahnung nach den verschiedenen Gesenkschmiedevorgängen einem weiteren Schneideverfahren unterworfen wird, um eine Verzahnung in Form eines Kranzes herzustellen.
